# EUROPÄISCHE PATENTANMELDUNG

(11) **EP 3 783 576 A1**
(43) Veröffentlichungstag der Anmeldung: **24.02.2021**
(21) Anmeldenummer: 20401012.8
(22) Anmeldetag: 18.02.2020
(51) Int. Cl.: G07F 17/32, G06F 9/54, G06F 13/00

(54) **VERFAHREN ZUM ERFASSEN UND ANALYSIEREN VON DATEN, DIE AUF EINEM BILDSCHIRM EINES MÜNZBETÄTIGTEN UNTERHALTUNGSAUTOMATEN ANGEZEIGT WERDEN**

(30) Priorität: 22.08.2019 DE 102019122577
(71) Anmelder: adp Gauselmann GmbH, 32339 Espelkamp (DE)
(72) Erfinder: Bewersdorff, Jörg, 65549 Limburg (DE); Schröer, Werner, 46399 Bocholt (DE)

(57) **Zusammenfassung**

1. Verfahren zum Erfassen und analysieren von Daten, die auf einem Bildschirm eines münzbetätigten Unterhaltungsautomaten angezeigt werden.
2.1 Unter Verwendung einer optischen Zeichen- und Mustererkennung werden angezeigte Textfelder und Schaltflächen identifiziert und protokolliert. Die ermittelte Information wird einer Steuereinheit eines Unterhaltungsautomaten zugeführt. Mit der Neuerung soll ein münzbetätigter Unterhaltungsautomat derart weitergebildet werden, dass über ein Netzwerk Spielprogramme von Online-Plattformen Dritter genutzt werden können und dass dem Benutzer des Unterhaltungsautomaten die Wahlmöglichkeit angeboten wird, den Unterhaltungsautomaten über einen druck- oder berührungsempfindlichen Sensor oder über mechanische Tasten zu bedienen.
2.2 Zu diesem Zweck wird mit der Zeichen- und Mustererkennung die den Schaltflächen zugeordneten Begrifflichkeiten und Positionen ermittelt und nach vorgegebenen Zuordnungen den Bedienelementen des Unterhaltungsautomaten zugeordnet.

## Beschreibung

Die Erfindung bezieht sich auf ein Verfahren zum Erfassen und analysieren von Daten, die auf einem Bildschirm eines münzbetätigten Unterhaltungsautomaten angezeigt werden gemäß dem Oberbegriff des Patentanspruchs 1.

Aus der Druckschrift US 2010/0323779 A1 ist ein münzbetätigter Unterhaltungsautomat mit einer Symbolspieleinrichtung bekannt. Der Unterhaltungsautomat umfasst eine Videoanzeige mit einem druckempfindlichen Sensor als Eingabemedium und auf dem Bedienpult angeordnet eine Vielzahl von mechanischen Tastern, die und das Eingabemedium mit einer Steuereinheit in Wirkverbindung stehen. Der Benutzer des Spielautomaten kann zum einen die erforderlichen Eingaben über den druckempfindlichen Sensor durchführen oder zum anderen über die mechanischen Taster. Mit den mechanischen Tastern wird die gleiche Funktion erzielt, als wenn der druckempfindliche, dem Bildschirm überlagerte, Sensor bedient würde.

Ferner ist aus der US 2011/0038542 A1 ein Verfahren bekannt, mit dem Bildschirmdaten erfasst, mittels einer optischen Zeichenerkennung ausgewertet werden und unter Verwendung der optischen Zeichenerkennung analysiert und interpretiert werden. Mit den überwachten Daten wird eine Analyse durchgeführt, so dass Textfelder und Bildtext sowie Layout und Befehle analysiert und bestimmt werden können. Aus den erfassten Daten werden tabellarische Berichte erstellt. Das System umfasst auch Eingabe- und Ausgabegeräte. Der Benutzer kann Befehle und Informationen über Eingabegeräte in das System eingeben.

Aufgabe der Erfindung ist es, einen münzbetätigten Unterhaltungsautomaten derart auszubilden, dass dieser über ein Netzwerk auf Spielprogramme von Online-Plattformen Dritter zugreifen kann und dass dem Benutzer des Unterhaltungsautomaten die Wahlmöglichkeit angeboten wird, den Unterhaltungsautomaten über einen druck- oder berührungsempfindlichen Sensor - Touchscreen - oder über mechanische Taster zu bedienen.

Gelöst wird diese der Erfindung zugrunde liegende Aufgabe durch die Merkmale des Patentanspruchs 1.

Weitergehende erfinderische Ausgestaltungen sind den Unteransprüchen zu entnehmen.

Ein münzbetätigter Unterhaltungsautomat, der mit dem erfindungsgemäßen Verfahren betrieben wird, weist den Vorteil auf, dass auch Spiele, die von Dritten betriebene Online-Plattformen auf den Unterhaltungsautomaten angeboten werden und die als Eingabemedium einen druck- oder berührungsempfindlichen Sensor - Touchscreen - benötigen, nunmehr mit den als Tastern ausgebildeten Bedienungselementen des Unterhaltungsautomaten uneingeschränkt genutzt werden können. Den ursprünglichen Eingabefeldern werden dynamisch oder statistisch die vorhandenen Taster des Unterhaltungsautomaten zugeordnet. Situationsabhängig werden die Taster gekennzeichnet, um damit dem Benutzer die Einsatzbereitschaft des Bedienelements anzuzeigen. Durch den Einsatz des erfindungsgemäßen Verfahrens ist sichergestellt, dass jedes Spiel einer beliebigen Online-Plattform auf dem Unterhaltungsautomaten in den wesentlichen Funktionalitäten mit den Tastenelementen bedient werden kann. Es bedarf keiner zuvor händisch erstellten Konfigurationstabelle, in der festgelegt wird, welches druckempfindliche oder berührungsempfindliche Eingabefeld welchem Drucktaster zugeordnet wird. Dies erfolgt dynamisch während der Benutzung des Spiels bzw. des Unterhaltungsautomaten.

Das erfindungsgemäße Verfahren wird nachfolgend anhand eines Ausführungsbeispiels näher erläutert.

Ein münzbetätigter Unterhaltungsautomat weist frontseitig ein Anzeigemittel zur Darstellung von gewinnbringenden Symbolkombinationen auf. Unterhalb des Anzeigemittels sind bevorzugt in einer pultartig ausgebildeten Bedienfläche mehrere Bedienelemente angeordnet, die als Taster ausgebildet sind. Die Taster stehen in Wirkverbindung mit einer in dem Gehäuse des Unterhaltungsautomaten angeordneten Steuereinheit. Die Steuereinheit umfasst mindestens ein Mikrocomputersystem, dem Speicherbausteine zugeordnet sind und eine Ein-/Ausgabeeinheit umfasst, an der die Peripherieelemente wie z.B. Tastatur angeschlossen ist. Des Weiteren umfasst die Steuereinheit eine Kommunikationsschnittstelle, mittels der eine Verbindung zu mindestens einem Datenserver erstellbar ist. Des Weiteren umfasst die Steuereinheit des münzbetätigten Unterhaltungsautomaten eine grafische Benutzerschnittstelle. In der Regel handelt es sich bei der grafischen Benutzerschnittstelle um einen Internetbrowser, der den von einem Online-Casino bereitgestellten Spielecontent anzeigt. Frontseitig des münzbetätigten Unterhaltungsautomaten ist eine Vorrichtung zur Entgegennahme von Zahlungsmitteln angeordnet. Die dem Unterhaltungsautomaten zugeführten Zahlungsmittel werden einer Prüfeinrichtung zugeführt. Der ermittelte Geldwert wird mit Anzeigemitteln des münzbetätigten Unterhaltungsautomaten angezeigt und nachfolgend nach einer Akzeptierung des Zahlungsmittels werden dem Benutzer zur Verfügung stehende Spiele zur Auswahl angezeigt. Die angebotenen Spiele können zum einen auf einen Datenspeicher der Steuereinheit des münzbetätigten Unterhaltungsautomaten gespeichert sein, zum anderen kann über die Kommunikationsschnittstelle auf Spiele von Drittanbietern von einem Spieledatenserver zugegriffen werden. Auf ein solchermaßen zugegriffenes Spiel eines Drittanbieters kann zur Bedienung des Spiels eine Vielzahl von Eingabefeldern vorgesehen haben, deren Nutzung über eine Betätigung eines druck- oder berührungsempfindlichen Sensor erfolgt.

Eine Analysesoftware des münzbetätigten Unterhaltungsautomaten ermittelt während der Anzeige der Spielelemente auf dem Anzeigemittel des münzbetätigten Unterhaltungsautomaten durch ein "Screen Scraping", welche Texte den Anzeigefeldern und/oder Eingabefeldern zugeordnet sind. Anhand des Screen Scraping und des Analysesystems, welches eine optische Zeichen- und Mustererkennung umfasst, können die einem jeden Eingabefeld zugeordneten Texte oder Bezeichnungen erkannt werden. Diesen Anzeigefeldern werden die frontseitig angeordneten Bedienelemente zugeordnet. Die Zuordnung wird dem Benutzer derart angezeigt, dass zum Zeitpunkt einer erforderlichen Eingabe ein entsprechendes Bedienelement gekennzeichnet wird. Die Kennzeichnung erfolgt durch ein Aktivieren eines Leuchtmittels, das Bestandteil des Bedienelements ist, oder mit einem durchschauend beleuchtbaren Anzeigefeld mit Beschriftung.

In einer weiteren Ausgestaltung der Erfindung ist eine Punkt-Matrix-Anzeige dem Bedienelement zugeordnet, mit der die augenblickliche Funktion des Bedienelements angezeigt wird.

Durch den Einsatz des Analysesystemprogramms besteht nunmehr die Möglichkeit, Spiele anderer Hersteller unabhängig von der erforderlichen Anzahl von Eingabefeldern oder Bedienelement auf einem münzbetätigten Unterhaltungsautomat zu nutzen, der eine deutlich geringere Anzahl von mechanischen Eingabetasten aufweist als Eingabefelder im Spiel vorliegen.

## Patentansprüche

1. Verfahren zum Erfassen und analysieren von Daten, die auf einem Bildschirm eines münzbetätigten Unterhaltungsautomaten angezeigt werden und unter Verwendung einer optischen Zeichenerkennung angezeigte Textfelder und Schaltflächen identifiziert und protokolliert, Befehle bzw. Eingaben werden über eine grafische Benutzerschnittstelle einer Steuereinheit mit einem Computersystem zugeführt, und das Bedienelement des Unterhaltungsautomaten mit dessen Steuereinheit in Wirkverbindung stehen
**dadurch gekennzeichnet,**
**dass** nach vorgegebenen Begrifflichkeiten die Textfelder und Schaltflächen mit der optischen Zeichen- und Mustererkennung durchsucht werden und dass die Position der ermittelten Begrifflichkeiten bestimmt wird und dass ein jeder ermittelter Eingabebereich einem Bedienelement zugeordnet wird.

2. Verfahren nach Anspruch 1,
**dadurch gekennzeichnet,**
**dass** die Bedienelemente als Taster ausgebildet sind, denen ein Anzeigefeld oder Leuchtfeld mit zugeordnetem Leuchtmittel, das von der Steuereinheit aktivierbar ist, zugeordnet ist.

3. Verfahren nach Anspruch 1 oder 2,
**dadurch gekennzeichnet,**
**dass** die dem Taster zugeordneten Anzeigefelder beleuchtbar sind.

4. Verfahren nach einem oder mehreren der vorangegangenen Ansprüche,
**dadurch gekennzeichnet,**
**dass** bei einer Benutzungsfreigabe eines jeden Tasters seine Funktion mit dem zugeordneten Anzeigefeld angezeigt wird.

5. Verfahren nach einem der vorangegangenen Ansprüche,
**dadurch gekennzeichnet,**
**dass** die Anzeigefelder mit einer Punkt-Matrix-Anzeige ausgestattet sind, und von der Steuereinheit aktivierbar sind.
